# EUROPÄISCHE PATENTSCHRIFT

(11) **EP 2 388 424 B1**
(45) Veröffentlichungstag und Bekanntmachung des Hinweises auf die Patenterteilung: **17.07.2019**
(21) Anmeldenummer: 11165822.5
(22) Anmeldetag: 12.05.2011
(51) Int. Cl.: E05F 15/00, E05F 15/70, E05F 15/40

(54) **Torantriebsvorrichtung sowie damit versehene Toranlage**
Gate drive device and gate assembly comprising same
Dispositif d'entraînement de porte et installation de porte en étant équipée

(30) Priorität: 17.05.2010 DE 202010006875 U; 29.07.2010 DE 202010010794 U
(43) Veröffentlichungstag der Anmeldung: 23.11.2011
(73) Patentinhaber: Hörmann KG Antriebstechnik, 33803 Steinhagen (DE)
(72) Erfinder: SANKE, Michael, 33378, Rheda-Wiedenbrück (DE)
(74) Vertreter: Kastel, Stefan

(56) Entgegenhaltungen:
- EP-A2- 0 859 298
- WO-A1-2008/092498
- DE-A1- 10 316 907
- DE-A1- 19 813 508
- DE-A1-102005 039 532
- DE-U1- 29 509 638

## Beschreibung

Die Erfindung betrifft eine Torantriebsvorrichtung der im Oberbegriff des Anspruchs 1 angegebenen Art, wie sie aus der WO2008/092498 A1 bekannt ist, sowie eine damit versehene Toranlage.

Die Erfindung betrifft allgemein eine Torantriebsvorrichtung, die zum Antreiben eines Torflügels auf mehrere unterschiedliche Montagearten zwischen einer feststehenden Basis und einer Torflügelführung montierbar und an den Torflügel anschließbar ist, mit einer Steuereinrichtung zur Steuerung und Überwachung einer Torantriebsbewegung. Außerdem betrifft die Erfindung eine Toranlage mit einem Torflügel und einer solchen Torantriebseinrichtung zum Antreiben des Torflügels.

Solche Torantriebsvorrichtungen sind in Form von Torantrieben unterschiedlicher Ausprägung auf dem Markt erhältlich. Ein Beispiel für eine derartige Torantriebsvorrichtung ist aus der DE 10 2005 039 532 A1 bekannt. Diese Druckschrift beschreibt einen Torantrieb, der zum Antreiben unterschiedlicher Flügel und Tortypen geeignet sein soll. Hierzu ist ein Datengeber in Form eines an der Motorwelle angeschlossenen Impulsgebers vorgesehen, mittels dem bei einer Lernfahrt Torparameter wie Anfangs- und Endstellung ermittelt werden können.

Ein weiterer Torantrieb, der Anfangs- und Endstellung über eine Lernfahrt ermitteln kann, ist in der DE 295 09 638 U1 offenbart.

Aus der DE 198 13 508 A1 ist ein Steuerungsverfahren sowie eine Vorrichtung zurm Betrieb automatisch angetriebener Flügel, wie z.B. Torflügel bekannt, bei der die Steuerungseinrichtung online an eine Datenverarbeitungsanlage zum Update verbunden werden kann. Als Ausführungsbeispiel wird eine automatische Schiebetür mit zwei Schiebetürflügeln beschrieben. Die Vorrichtung soll auch bei anderen automatisch angetriebenen Flügeln wie Garagentore verwendbar sein.

Die EP 0 859 298 A2 beschreibt einen Torantrieb mit Motor, der über eine Kopplungseinrichtung an ein Tor angeschlossen ist, und einer Steuerung. An die Steuerung können unterschiedliche Funktionsmodule angeschlossen werden, wie z.B. eine Ampel, ein Bewegungsmelder oder dergleichen. Weiter können an der Steuerung Einstellungen von Betriebs- und Serviceparametern wie Öffnungszeiten, Geschwindigkeiten, Kraftschwellen eingegeben werden.

Als Abschluss von Einfahrten, wie insbesondere von Garagen oder an Grundstücken, gibt es unterschiedliche Torarten, die durch unterschiedliche Torflügelführungen geführte unterschiedliche Torflügel aufweisen und durch unterschiedliche Torantriebsvorrichtungen angetrieben werden können. An Garagen findet man häufig Überkopf-Tore mit einem Torflügel, der zum Öffnen nach oben bewegt wird. Meistens sind dies Sektionaltore mit einem aus mehreren aneinander angelenkten Paneelen gebildeten Torflügel oder Kipptore oder Schwenktore mit einem starren Torblatt, das im Ganzen nach oben geführt und geschwenkt wird. Für diese Art von Überkopf-Toren sind z.B. Schlepptorantriebe gebräuchlich. Als Schlepptorantriebe werden Torantriebe bezeichnet, die einen in oder an einer Führung linear hin- und her beweglichen Mitnahmeschlitten aufweisen, an den das Überkopf zu öffnende Torblatt - der Torflügel - mittels einer Verbindungsstange oder dergleichen Verbindungselement anschließbar ist. Z.B. ist der Mitnahmeschlitten in einer Torantriebsführungsschiene bewegbar. Hierzu kann z.B. ein Endloszugmittel um zwei Endrollen geführt sein, von denen einer durch einen Elektromotor motorisch antreibbar ist. An eines der beiden Trume des Endloszugmittels ist dann der Mitnahmeschlitten angeschlossen. Der Elektromotor befindet sich z.B. in einem Antriebskopf, der meist an einem Ende der Führungsschiene angeordnet ist. Der so im Wesentlichen durch Torantriebsführungsschiene und Antriebskopf gebildete Torantrieb wird meist oberhalb der Torflügelführung und unterhalb der Decke des durch den Torflügel zu verschließenden Raumes befestigt. Ein Beispiel für einen solchen Schlepptorantrieb ist in der WO0079086A1 beschrieben.

Weiter sind Wellentorantriebe oder Direktantriebe als Torantriebe auf dem Markt, die an eine Torwelle angeschlossen werden. Die Torwelle kann z.B. eine Torsionsfederwelle sein, welche als Teil einer Gewichtsausgleichseinrichtung für den Torflügel ausgebildet ist und mit dem Torflügel derart getrieblich verbunden ist, dass sich die Torwelle bei Bewegung des Torflügels dreht. Wird nun die Torwelle motorisch durch den Direktantrieb angetrieben, so wird dadurch der Torflügel bewegt. Beispiele für Wellentorantriebe sind in der DE202008010358U1, der DE202005007605U1 und der DE29817616U1 offenbart.

Ganz unterschiedlich zu diesen Überkopf-Toren, bei denen der Torflügel z.B. teilweise angehoben und teilweise gekippt oder umgelenkt und auch in horizontaler Richtung bewegt wird, gibt es auch noch Drehtore, die sich meist an Grundstückseinfahrten finden. Solche Drehtore weisen einen Torflügel auf, dessen eines vertikales Ende ähnlich wie eine normale Zimmertür um eine meist in vertikaler Richtung sich erstreckende Schwenkachse auf und zu schwenkbar ist. Der Schwenkwinkel von Drehtoren liegt in der Regel innerhalb eines Winkels von 0 bis 90° oder bis ca. 120°, jedenfalls unterhalb von 180°. Für solche Drehtore mit Drehtorflügeln gibt es Drehtorantriebe auf dem Markt, die einen Befestigungsanlenkungspunkt zur gelenkigen, ortsfesten Befestigung und einen Torflügelanlenkungspunkt zur gelenkigen Befestigung an dem Torflügel aufweisen. Ein Antriebsmotor treibt den Drehtorantrieb derart an, dass sich die relative Lage des Befestigungsanlenkpunktes und des Torflügelanlenkpunktes zueinander verändern. Beispielsweise ist hier ein Teleskoparm vorgesehen, der an einem Ende den Befestigungsanlenkpunkt und an dem anderen Ende den Torflügelanlenkpunkt aufweist und der - beispielsweise über einen Spindelantrieb - motorisch angetrieben in der Länge veränderbar ist. Nähere Erläuterungen zu solchen Drehtoren und Drehtorantrieben mit Beispielen für unterschiedliche Montagearten der Drehtorantriebe finden sich in der DE 103 16 907 A1, auf die für weitere Einzelheiten ausdrücklich verwiesen wird.

Es gibt eine Reihe von Torherstellern, die Überkopf-Tore industriell in Großserie herstellen und somit unterschiedliche Tormodelle für solche Überkopf-Tore im Programm haben. Beispielsweise hat die Fa. Hörmann KG Verkaufsgesellschaft Sektionaltore und Kipp- oder Schwenktore mit unterschiedlich hohen oder breiten Torflügeln und mit unterschiedlichen Torflügelführungen im Programm. Eine Anpassung dieser industriell gefertigten Tore an die baulichen Gegebenheiten erfolgt durch Auswahl des passenden Tormodells mit entsprechend passendem Beschlag. Je nach baulicher Gegebenheit gibt es dann unterschiedliche Möglichkeiten oder auch Notwendigkeiten, einen Schlepptorantrieb relativ zu dem Tor zu befestigen. Z.B. ist je nach Höhe des zu verschließenden Raumes - beispielsweise einer Garage - eine unterschiedliche Höhe der Torantriebsführungsschiene oberhalb einer Torflügelführung vorzusehen.

Drehtore werden hingegen meist individuell von kleinen Handwerksbetrieben, wie Bauschlossern, Kunstschlossern oder auch Holzfachbetrieben, die sich mit der Errichtung von Holzzäunen und Toren daran beschäftigen, für das jeweilige Bauvorhaben hergestellt und angepasst. Es gibt daher eine unendlich denkbare Vielzahl von unterschiedlichen Drehtoren und unterschiedlichen Basissockeln oder Torpfosten, an denen der Torflügel gelenkig mittels Scharnieren oder Torbändern angelenkt wird. Auch ist die Länge des Torflügels sowie die Masse des Torflügels von Bauvorhaben zu Bauvorhaben meist sehr unterschiedlich. Die eingangs erwähnte DE 103 16 907 A1 beschreibt ein Programm, mit der die Montageart solcher Drehtorantriebe hinsichtlich der Betriebssicherheit, Funktionstüchtigkeit und auch der Vermeidung potentieller Risiken (Einklemmen von Personen oder dergleichen) optimiert werden kann. Demnach gibt es bei solchen Drehtorantriebsvorrichtungen in der Regel unterschiedliche mögliche Montagearten, insbesondere kann die Lage des Befestigungsanlenkpunktes und/oder des Torflügelanlenkpunktes relativ zu der Schwenkachse des Drehtorflügels unterschiedlich festgelegt werden, indem z.B. unterschiedliche Beschlagsarten und/oder unterschiedliche Befestigungsorte für die Beschläge gewählt werden, um so jeweils die individuelle Basis zur ortsfesten Befestigung des Drehtorantriebes zu bilden.

Durch Torantriebe automatisch angetriebene Tore stellen automatisch bewegte Maschinen dar, für die spezielle Sicherheitsvorschriften erfüllt werden müssen. So ist beispielsweise gefordert, dass ein automatisch angetriebenes Tor bei einer Auffahrt auf ein Hindernis ab einer bestimmten Kraftschwelle abgeschaltet werden muss. Damit lassen sich einerseits Beschädigungen an Hindernissen oder an dem Tor vermeiden; wesentlicher ist hier jedoch noch die Vermeidung von Verletzungsgefahren, wenn Personen eingeklemmt werden.

Die einschlägigen Sicherheitsnormen sehen daher nicht nur die Abschaltung bei einem anfänglichen Auffahren auf ein Hindernis vor, vielmehr ist weiter gefordert, dass nach einer Anfangsphase, d.h. nach einer bestimmten Zeitdauer, ein geringerer Grenzwert eingehalten werden muss. Dies ist beispielsweise für Drehtorantriebe in der WO 2008/092498 A1 näher erläutert. Diese Druckschrift lehrt, als einzigen Torparameter die Länge des Torflügels einzugeben, um hieraus Vorgaben für eine maximale Geschwindigkeit abzuleiten.

Ein Großteil der Forschung und Entwicklung bei Torantrieben innerhalb der letzten Jahrzehnte zielt darauf ab, die einschlägigen Sicherheitsnormen möglichst optimal zu erfüllen. Allerdings führt die Forderung nach der Einhaltung dieser Sicherheitsnormen und der Einhaltung bestimmter Toleranzwerte unterhalb der Schwellwerte dazu, dass die meisten Torantriebe den Torflügel mit geringerer Geschwindigkeit antreiben.

Insbesondere muss bedacht werden, dass die meisten Torantriebsvorrichtungen für unterschiedliche Torarten ausgelegt sind. Die Torflügel können ganz unterschiedliche Tormassen und unterschiedliche Torführungen aufweisen. Bei der WO 2008/092498 A1 wird daher vorgeschlagen, dass einem Drehtorantrieb die Länge des Drehtorflügels eingegeben werden kann, woraus der Drehtorantrieb dann die übrigen Torparameter zur Steuerung und Überwachung der Torantriebsbewegung ermittelt.

Bei der nicht vorveröffentlichten, parallelen deutschen Patentanmeldung DE 10 201 014 806.7, auf die für weitere Einzelheiten ausdrücklich verwiesen wird, wird eine Tormodellerfassungseinrichtung vorgeschlagen, wodurch das angeschlossene bzw. anzuschließende Tormodell erfasst wird und so die zum Antreiben, Steuern und Überwachen vorteilhaften Torflügelparameter, wie beispielsweise Torflügelgewicht oder Art der Torflügelführung, als bekannt vorgegeben werden können, so dass der Bewegungsablauf in der Steuereinrichtung optimiert werden kann. Dadurch lässt sich ein weitaus schnelleres Schließen des Tores unter dennoch sicheren Einhalten jeglicher Sicherheitsnormen erreichen.

Aufgabe der Erfindung ist es, eine Torantriebsvorrichtung der eingangs genannten Art zu schaffen, mit der unter Einhaltung von Sicherheitsvorschriften ein schnelleres Schließen erfolgen kann. Diese Aufgabe wird durch eine Torantriebsvorrichtung mit den Merkmalen des beigefügten Anspruches 1 gelöst.

Vorteilhafte Ausgestaltungen der Erfindung sind Gegenstand der Unteransprüche.

Eine mit einer solchen Torantriebsvorrichtung versehene Toranlage ist Gegenstand des Nebenanspruchs.

Die Erfindung schafft eine Torantriebsvorrichtung, die zum Antreiben eines Torflügels auf mehrere unterschiedliche Montagearten zwischen einer feststehenden Basis und einer Torflügelführung montierbar und an den Torflügel anschließbar ist, mit einer Steuereinrichtung zur Steuerung und Überwachung einer Torantriebsbewegung, wobei eine Montagearterfassungseinrichtung vorgesehen ist, mittels der die jeweils gewählte Montageart erfassbar ist und wobei die Steuereinrichtung derart ausgebildet ist, dass sie die Steuerung und/oder Überwachung abhängig von der erfassten Montageart durchführt.

Der Erfindung liegt die Kenntnis zu Grunde, dass zwar die Vorgabe des bestimmten Tormodells wesentliche Vorteile für die Errechnung der für dieses Tormodell optimalen Schließgeschwindigkeit und optimalen Schließbewegungsablaufes bietet, dass aber ein anderer Faktor, der die am Torantrieb, genauer am Motor, selbst erfassbaren Kräfte bei der Torbewegung wesentlich mit beeinflusst, die jeweils gewählte Montageart ist. Die gewählte Montageart kann unter Umständen größeren Einfluss auf die maximal vorgebbare Bewegungsgeschwindigkeit, bei der die Sicherheitsbestimmungen noch sicher eingehalten werden können, haben als das jeweils gewählte Tormodell.

Einen besonders großen Einfluss auf die auftretenden Kräfte und Geschwindigkeiten hat die jeweils gewählte Montageart bei Drehtorantrieben. Während mit der Eingabe der bloßen Torlänge gemäß WO 2008/092498 A1 zwar eine gewisse größere Sicherheit bei der Auswahl der Schwellwerte durch das Montagepersonal erreicht werden kann, bleibt dennoch die Schließgeschwindigkeit weit unter dem, was theoretisch möglich wäre. Zum Beispiel hat die Montageart wesentlichen Einfluss auf die Linearität der Torbewegung, so dass sich der gleiche Torflügel bei unterschiedlichen Montagearten des Drehtorantriebes trotz gleichem Drehtorantrieb bei gleicher Hubgeschwindigkeit (Hub eines Linearantriebes, z.B. Längenänderung bei Teleskopantrieb) mit ganz unterschiedlichen Winkelgeschwindigkeiten bewegen kann. Insofern ist die Winkelgeschwindigkeit des Torflügels bei bekannten Drehtorantrieben stets unbestimmt. Gibt man jedoch die Montageart und insbesondere den Abstand der jeweiligen Achsen an, dann lässt sich leicht das jeweilige Winkel-Hub-Geschwindigkeitsprofil bestimmen und lässt sich somit die Bewegungsgeschwindigkeit optimieren.

Grundsätzlich ist auch denkbar, dass die Montageart zumindest teilweise automatisch erfassbar ist, beispielsweise dann, wenn nur eine geringe Auswahl von möglichen Montagearten vorgegeben sind und Mittel eingesetzt sind, die die jeweils ausgewählte Montageart erfassen, wie dies weiter unten noch an dem Beispiel der Beschlagsauswahl erläutert wird. Zur Anpassung an die unterschiedlichen Gegebenheiten an den Baustellen sollte die Montageart aber zum Beispiel innerhalb bestimmter Grenzwerte fließend frei wählbar sein, so dass es eine große Anzahl möglicher Montagearten gibt. Für solch einen Fall ist vorgesehen, dass die Montagearterfassungseinrichtung eine Montagearteingabeeinrichtung aufweist, mittels der die jeweils gewählte Montageart eingebbar ist. Der Monteur kann dann die von ihm gewählte Montageart manuell eingeben, was man bei entsprechender moderner Menüführung entsprechend einfach und intuitiv bedienbar gestalten kann.

Erfindungsgemäß weist die Montagearteingabeeinrichtung eine Abstandseingabeeinrichtung auf, mittels der wenigstens ein Abstandsparameter eingebbar ist, aus dem wenigstens einen Abstand zwischen wenigstens einem Torantriebsbezugspunkt der Torantriebsvorrichtung und einem Torflügelbezugspunkt des anzutreibenden Torflügels bestimmbar ist. Es ist bevorzugt, dass die Montagearterfassungseinrichtung eine Torflügelbeschlagserfassungseinrichtung aufweist, mittels der ein zum Verbinden des Torflügels mit einem Torantrieb der Torantriebserfassungseinrichtung einzusetzender Torflügelbeschlag erfassbar ist. Eine solche Torflügelbeschlagserfassung könnte automatisiert realisiert werden, beispielsweise indem die unterschiedlichen Torflügelbeschläge werkseitig mit einer durch die Torantriebsvorrichtung automatisch erfassbaren Identitätskennung, beispielsweise einem RFID-Chip, versehen sind. Auf diese Weise kann auch zumindest ein Teilaspekt der Montagearterfassung automatisiert ablaufen.

Wie bereits erwähnt, ist es erfindungsgemäß vorgesehen, dass die Montagearteingabeeinrichtung eine Abstandseingabeeinrichtung aufweist, mittels der wenigstens ein Abstandsparameter eingebbar ist, aus dem wenigstens einen Abstand zwischen wenigstens einem Torantriebsbezugspunkt der Torantriebsvorrichtung und einem Torflügelbezugspunkt des anzutreibenden Torflügels bestimmbar ist. Wie zuvor anhand des Beispiels von Drehtorantrieben erläutert, ist insbesondere der Abstand, mit dem der Torantrieb zu dem zu bewegenden Torflügel montiert wird, ein die Kraft- und Geschwindigkeitsverläufe bei unterschiedlichen Torantriebsarten bestimmender Faktor.

Erfindungsgemäß ist somit vorgesehen, dass ein Abstandsparameter zum Bestimmen eines solchen Abstandes einer Steuereinrichtung eines Torantriebes vorgegeben werden kann.
Besonders bevorzugt ist die Eingabe der Montageart gemeinsam mit der Erfassung des jeweiligen Tormodells, wie dies in der früheren, nicht vorveröffentlichten deutschen Patentanmeldung DE 10 2010 014 806.7, auf die für weitere Einzelheiten zur Tormodellerfassung ausdrücklich verwiesen wird, genauer beschrieben ist. Durch die Kombination der Vorgabe des Tormodells und der Montageart lässt sich der Bewegungsablauf im Voraus simulieren, so dass eine Vorgabe für die Bewegungskurve gemacht wird, die bei maximalen Fahrgeschwindigkeiten die volle Einhaltung der Sicherheitsvorschriften gewährleistet. Diese herstellerseitig mittels Kennlinienfeldern oder dergleichen vorgebbare Bewegungskurve und Überwachungskurve sowie Steuerungskurve lässt sich vor Ort durch Durchführung von Lernfahrten noch weiter an die aktuelle aus angetriebenem Tor- und Torantriebsvorrichtung gebildete automatische Toranlage anpassen.

Die Erfindung schafft gemäß einem weiteren Aspekt davon eine automatisch betreibbare Toranlage mit einem an einer Torflügelführung geführten Torflügel und einer Torantriebsvorrichtung nach einem der voranstehenden Ansprüche zum Antreiben des Torflügels. Die Toranlage ist ausgebildet als Drehtoranlage mit einem an als Torflügelführung wirkenden Scharnieren um eine Hochachse im begrenzten Winkel schwenkbaren Drehtorflügel und einer als Drehtorantrieb ausgebildeten Torantriebsvorrichtung, wobei die Montagearterfassungseinrichtung zur Erfassung der Art der Montage des Drehtorantriebs an dem Drehtorflügel ausgebildet ist.

Ausführungsbeispiele der Erfindung werden nachfolgend anhand der beigefügten Zeichnungen näher erläutert. Darin zeigt:
- Fig. 1: eine schematische Draufsicht einer ersten Toranlage in Form eines Drehtores mit einem Drehtorantrieb als erste Ausführungsform einer Torantriebsvorrichtung;
- Fig. 2: einen schematischen Graph zur Verdeutlichung des Einflusses der Montageart auf den Betrieb des automatisierten Drehtores;
- Fig. 3: eine schematische Darstellung einer Ausführungsform des in Fig. 1 einsetzbaren Drehtorantriebes; und
- Fig. 4: ein schematisches Blockschaltbild des allgemeinen Aufbaus der Torantriebsvorrichtung gemäß der ersten Ausführungsform.

In den beigefügten Figuren 1 und 3 sind Ausführungsformen einer Toranlage 1 dargestellt, die ein Tor 2 mit einem in einer Torflügelführung 4 geführten Torflügel 5 und eine Torantriebsvorrichtung 6 zum Antreiben des Torflügels 5 aufweist. Die Torantriebsvorrichtung 6 weist eine Steuereinrichtung 7 zur Steuerung und Überwachung der Antriebsbewegung auf.

Der Steuereinrichtung 7 ist eine Montagearterfassungseinrichtung 8 zugeordnet, mittels der die Art der Montage der Torantriebsvorrichtung 6 an dem Tor 2 und/oder die Verbindung der Torantriebsvorrichtung 6 mit dem Torflügel 5 erfassbar ist.

In den dargestellten Ausführungsbeispielen weist die Montagearterfassungseinrichtung 8 eine Montagearteingabeeinrichtung 9 auf, mittels der eine Bedienperson Parameter der gewählten Montageart, wie insbesondere Abstandsparameter, aus denen sich wenigstens ein Abstand der Torantriebsvorrichtung 6 zu dem Tor 2 oder Torflügel 5 ermitteln lässt, eingeben kann. Die Montagearteingabeeinrichtung 9 weist eine Bedienschnittstelle 10 und eine Anzeigeeinrichtung 12 auf, die so ausgebildet sind, dass die Bedienperson die Parameter menügesteuert bequem eingeben kann.

Die Montagearterfassungseinrichtung 8 ermittelt aus den eingegebenen Parametern die gewählte Montageart und sich daraus ergebende Antriebscharakteristiken der Toranlage 1. Mittels dieser Antriebscharakteristiken optimiert die Steuereinrichtung 7 den Antriebsvorgang so, dass die Bewegungsgeschwindigkeit maximiert wird und dennoch Sicherheitsvorgaben sicher erfüllbar sind.

Die in Fig. 1 als erstes Ausführungsbeispiel für die Toranlage 1 dargestellte Drehtoranlage 21 umfasst ein Drehtor 22 mit einem Drehtorflügel 23 und einer Wandung oder hier einem Pfosten 24. Der Drehtorflügel 23 ist mittels hier die Torflügelführung 3 bildenden Scharnieren 25 um eine als Hochachse ausgebildete Drehachse 26 schwenkbar an dem Pfosten 24 angelenkt.

Die Torantriebsvorrichtung 6 gemäß der ersten Ausführungsform von Fig. 1 weist einen Drehtorantrieb 27 auf, der zum Antreiben der Schwenkbewegung des Drehtorflügels 23 eine Linearantriebseinheit, hier in Form eines Teleskopzylinders 28 aufweist. Der Teleskopzylinder 28 hat eine minimale Länge A, die um eine bewegliche Strecke "Hub" verlängert werden kann. Der Teleskopzylinder 28 ist mit einem hier an einem seiner Enden gelegenen ersten Anlenkpunkt 29 schwenkbar an einer ortsfesten Halterung 30 gelagert. Die Halterung 30 ist an dem Pfosten 24 als Basis befestigt. Mit seinem am anderen Ende befindlichen zweiten Anlenkpunkt 31 ist der Teleskopzylinder 28 mittels eines Torflügelbeschlags 33 am Drehtorflügel 23 befestigt. Die beiden Anlenkpunkte 29 und 31 liegen in der sich senkrecht zu der Drehachse 26 erstreckenden Drehbewegungsebene. Die Halterung 30 schafft in dieser Ebene in einer ersten Richtung y einen ersten Abstand c des ersten Anlenkpunktes 29 von der Drehachse 26 und in einer hierzu senkrechten zweiten Richtung x einen zweiten Abstand b. Diese Abstände variieren mit der räumlichen Lage e der Drehachse 26 in y-Richtung und natürlich auch mit derjenigen in x-Richtung (angegeben durch das Maß b). Eine alternative Lage des Drehtorflügels 23 mit der Drehachse 26 ist in Fig. 1 gestrichelt wiedergegeben.

Als "Drehtor" werden hier solche Tore bezeichnet, die einen an einen Pfosten 24 oder Wandung derart angelenkten Flügel - Drehtorflügel 23 - aufweisen, dass sich dieser beim Öffnen und Schließen um eine senkrechte Achse - Drehachse 26 - im Ganzen in einem begrenzten Winkel verschwenkt. Drehtore 22 funktionieren also im Grunde wie normale Zimmertüren oder Haustüren, sie sind jedoch meist als Einfahrtstore und dementsprechend besonders großzügig dimensioniert. Unter Beachtung dieses Grundprinzips gibt es eine außerordentlich große Zahl von Möglichkeiten, wie solche Drehtore 22 aufgebaut sein können. Zum Antreiben solcher Drehtore 22 wird hier als Drehtorantrieb 27 ein Linearantrieb eingesetzt. Linearantriebe weisen einen Teleskopzylinder 28 oder eine vergleichbare lineare Antriebseinheit auf, deren beide Anlenkpunkte 29, 31 sich entlang einer Linie motorisch angetrieben voneinander entfernen oder aufeinander zu bewegen.

Befestigt man den einen Anlenkpunkt 29 am Pfosten 24 oder dergleichen ortsfest und den anderen am Drehtorflügel 23 des Drehtores 22, so lässt sich durch die lineare Bewegung die Schwenkbewegung des Drehtorflügels 23 antreiben. Bei der Projektierung sowie bei der Installation solcher Drehtore 22 mit Antrieb gibt es ungewöhnlich viele Freiheitsgrade bei der Antriebsmontage. Zu den wichtigsten Freiheitsgraden zählen:
- das Torflügelgewicht,
- der maximale Arbeitshub der Linearantriebseinheit,
- die Torlänge, d. h. insbesondere die Länge des Drehtorflügels 23,
- die Dicke des Drehtorflügels 23,
- das Material des Pfostens 24 oder der Wandung, an der der ortsfeste Anlenkpunkt 29 der Linearantriebseinheit zu befestigen ist,
- die Breite des Pfostens,
- die räumliche Lage der Drehachse 26 des Drehtorflügels 23,
- die räumliche Lage der beiden Anlenkpunkte 29, 31.

Gerade bei Drehtorantrieben 27 können erhebliche Kräfte auftreten, welche Verletzungsgefahren für sich im Bewegungsbereich des Tores befindliche Personen darstellen. Aus diesem Grunde sind die Linearantriebseinheiten mit Kraftschwellschaltern versehen, die bei Überschreiten einer Maximalkraft den Antrieb außer Betrieb setzen oder reversieren.

Zwei mögliche Kurven für die Geschwindigkeit v oder alternativ die Kraft F sind als willkürliches Beispiel für zwei verschiedene Montagekonstellationen in Abhängigkeit von dem Verstellwinkel α in Fig. 2 wiedergegeben. Dabei zeigt die Kurve 50 eine größere Krümmung als die Kurve 52 einer zweiten Montagekonstellation.

Es ist ersichtlich, dass bei gleicher Hubgeschwindigkeit an dem Drehtorantrieb 27 eine unterschiedliche Winkelgeschwindigkeit oder Torflügelgeschwindigkeit, jeweils abhängig von der gerade aktuellen Verschwenkwinkelstellung, anliegt. Genauso wirken bei gleicher z.B. über den Motorstrom am Drehtorantrieb 27 erfassbarer Kraft am Motor ganz unterschiedliche Kräfte an der Schließkante des Drehtorflügels 23.

Damit die Sicherheitsvorschriften für Torantriebsvorrichtungen bei jeder denkbaren Montagekonstellation des Drehtorantriebs 27 erfüllbar sind, musste bisher die Kraft an der Schließkante des Drehtorflügels 23 in unterschiedlichen Stellungen gemessen werden und dann ein Abschaltschwellwert entsprechend eingestellt werden. Dies war mühsam und führte zu Fehlbedienungen. Gibt man herstellerseitig Abschaltschwellenwerte vor, dann muss der Schwellwert entsprechend niedrig eingestellt werden. Auch muss die Geschwindigkeit entsprechend niedrig gehalten werden, so dass bei allen denkbaren Montagekonstellationen eine schnelle Abschaltung erfolgen kann.

Die in Fig. 3 noch einmal näher in der Ausführung als Drehtorantrieb 27 dargestellte Torantriebsvorrichtung 6 weist dagegen die Montageerfassungseinrichtung 8 auf, mittels der die jeweils ausgewählte Montageart erfassbar ist. Die Bedienerschnittstelle 10 ist in dem dargestellten Beispiel als Tastatur 34 und die Anzeigeeinrichtung 11 ist als Monitor 35 ausgebildet; jede andere Bedienerschnittstelle ist denkbar. Über die Bedienerschnittstelle 11 können, menügeführt mittels Anzeige in der Anzeigeeinrichtung 11, einer oder mehrere der gewählten Werte für einen oder mehreren der oben genannten Freiheitsgrade:
- das Torflügelgewicht,
- der maximale Arbeitshub der Linearantriebseinheit,
- die Torlänge, d. h. insbesondere die Länge des Drehtorflügels 23,
- die Dicke des Drehtorflügels 23,
- das Material des Pfostens oder der Wandung, an der der ortsfeste Anlenkpunkt 29 der Linearantriebseinheit zu befestigen ist,
- die Breite des Pfostens,
- die räumliche Lage der Drehachse 26 des Drehtorflügels 23,
- die räumliche Lage der beiden Anlenkpunkte 29, 31
eingegeben werden, wobei die Pfostenecke 32 als Koordinatennullpunkt dient. Die Bedienperson misst somit die Lage der einzelnen Punkte oder Achsen in einer zu der Drehachse 26 senkrechten Ebene (x-y-Ebene) relativ zu der Pfostenecke 32 aus und gibt die Koordinaten (Abstände in y-Richtung und x-Richtung) über die Tastatur ein.

Daraus ermittelt die Montagearterfassungseinrichtung 8 dann die jeweils gewählte Montageart. Sie kann dadurch das Geschwindigkeits- oder Kraftprofil wie im Beispiel der Kurven von Fig. 2 ermitteln und der Steuereinrichtung 7 als Vorgabe zur Steuerung und Überwachung übermitteln. Die Steuereinrichtung 7 ermittelt dann unter Berücksichtigung der Montagekonstellation die unter Berücksichtigung der Vorgaben der Sicherheitsabschaltungen durch Sicherheitsvorschriften maximal wählbaren Bewegungsgeschwindigkeit und maximiert somit die Schnelligkeit des Drehtorantriebes 27, ohne dessen Sicherheit zu beeinträchtigen.

Da weiter auch Masse, Maße und Torflügelführung 4 des jeweiligen Tors 2 Einfluss auch auf die Kraft-Geschwindigkeitsverläufe sowie die relativen Verläufe der Bewegungsbahnen haben, ist bei einigen Ausführungsformen eine Tormodellerfassung über eine Tormodellidentifikation mittels eines RFID-Chips 106 am Torflügel 5 vorgesehen.

Fig. 4 zeigt als Blockschaltbild den allgemeinen Aufbau der Torantriebsvorrichtung 6 gemäß den hier dargestellten Ausführungsformen. Die Torantriebsvorrichtung 6 weist den jeweiligen Torantrieb 27 auf, der als Kombination aus Elektromotor 110 mit entsprechendem Getriebe 112 angesehen werden kann. Weiter ist die Steuereinrichtung und die Montageerfassungseinrichtung 8 mit der Montagearteingabeeinrichtung 9 dargestellt. Über die Bedienschnittstelle 10 und die Anzeigeeinrichtung 12 lässt sich die zwischen dem Getriebe 112 und dem Torflügel 5 gewählte Montageart, hier dargestellt durch eine strichpunktierte Verbindung zwischen dem Getriebe 112 und dem Torflügel 5, eingeben. Hierzu werden insbesondere ausgewählte Parameter der jeweiligen Montageart 114, wie z.B. Abstände oder die oben genannten Parameter für die Freiheitsgrade der Drehtorantriebsmontage eingegeben. Weiter kann optional eine Tormodellerfassungseinrichtung 116 vorgesehen sein, die durch Erkennung des RFID-Chips 106 das jeweils angeschlossene Tormodell 118 erkennt. Daraus erkennt die Steuereinrichtung für die Steuerung des Torflügels maßgebliche Torparameter, wie z.B. Masse, Gewicht, Ausmaße und Bewegungscharakteristik des Torflügels 5. Zusammen mit der Information über die vorherrschende Montageart 114 können dann entsprechende Kennlinien 120 einer Kennfeldsteuerung 122 für die Steuerung und Überwachung der Antriebsbewegung ausgewählt werden.

Hierdurch kann insbesondere die Schließgeschwindigkeit maximiert werden.

Die Kennlinien 120 und die Kennfeldsteuerung 122 werden herstellerseitig empirisch und über übliche computergestützte Simulationsberechnungen ermittelt und derart vorgegeben, dass bei maximaler Bewegungsgeschwindigkeit eine sichere, den zeitlichen und quantitativen Vorgaben entsprechende Sicherheitsabschaltung gewährleistet wird.

Bei der Ausführungsform der Drehtoranlage 21 gemäß Fig. 1 können z.B. auch der Torflügelbeschlag 33 und die Halterung 30 mit einem RFID-Chip (nicht dargestellt) versehen sein, so dass eine automatische (Teil-)Erfassung der Montagekonstellation durch Identifikation der Beschläge ermöglicht ist.

### Bezugszeichenliste:

- 1: Toranlage
- 2: Tor
- 4: Torflügelführung
- 5: Torflügel
- 6: Torantriebsvorrichtung
- 7: Steuereinrichtung
- 8: Montageerfassungseinrichtung
- 9: Montagearteingabeeinrichtung
- 10: Bedienschnittstelle
- 12: Anzeigeeinrichtung
- 21: Drehtoranlage
- 22: Drehtor
- 23: Drehtorflügel
- 24: Pfosten
- 25: Scharniere
- 26: Drehachse
- 27: Drehtorantrieb
- 28: Teleskopzylinder (Linearantriebseinheit)
- 29: erster Anlenkpunkt
- 30: Halterung
- 31: zweiter Anlenkpunkt
- 32: Pfostenecke als Koordinatennullpunkt
- 33: Torflügelbeschlag
- 34: Tastatur
- 35: Monitor
- 50: erste Kurve für eine erste Montageart
- 52: zweite Kurve für eine zweite Montageart
- 106: RFID-Chip
- 110: Elektromotor
- 112: Getriebe
- 114: Montageart
- 116: Tormodellerfassungseinrichtung
- 118: Tormodell
- 120: Kennlinien
- 122: Kennfeldsteuerung
- 130: Sektionaltoranlage
- 132: Torflügelführungsschiene
- A: minimale Länge
- Hub: bewegliche Strecke - Längenänderung
- b: zweiter Abstand
- c: erster Abstand
- e: räumliche Lage der Drehachse in y-Richtung
- y: erste Richtung
- x: zweite Richtung

## Patentansprüche

1. Torantriebsvorrichtung (6), die zum Antreiben eines Torflügels (5) auf mehrere unterschiedliche Montagearten (114) relativ zu einer Torflügelführung (4) montierbar und an den Torflügel (5) anschließbar ist, mit einer Steuereinrichtung (7) zur Steuerung und Überwachung einer Torantriebsbewegung,
wobei die Torantriebsvorrichtung einen Drehtorantrieb (27) zum Antreiben eines Drehtorflügels (23) aufweist, der an einem seiner vertikalen Endbereiche um eine Drehachse (26) drehbar zum Öffnen und Schließen innerhalb eines Bewegungswinkels kleiner als 180° hin und her schwenkbar angelenkt ist,
wobei eine Befestigungsanlenkung (29) zum schwenkbaren ortsfesten Befestigen der Torantriebsvorrichtung (6) und eine Torflügelanlenkung (31) zur schwenkbaren Befestigung an dem Torflügel (5) vorgesehen ist, wobei die Torflügelanlenkung (31) zum Antreiben des Torflügels (5) motorisch angetrieben relativ zu der Befestigungsanlenkung (29) bewegbar ist,
wobei eine Torparametererfassungseinrichtung zur Erfassung von das den anzutreibenden Torflügel (3) aufweisende Tor charakterisierenden Torparametern vorgesehen ist,
wobei die Steuereinrichtung (7) wenigstens einen weiteren Steuer- oder Überwachungsparameter anhand der mittels der Torparametereingabeeinrichtung eingegebenen Torparametern bestimmt,
wobei die Torparametererfassungseinrichtung zum Eingeben der Torflügellänge ausgebildet ist,
**dadurch gekennzeichnet,**
**dass** eine Montagearterfassungseinrichtung (8) vorgesehen ist, mittels der die jeweils gewählte Montageart (114) erfassbar ist und dass die Steuereinrichtung (7) derart ausgebildet ist, dass sie die Steuerung und/oder Überwachung abhängig von der erfassten Montageart (114) durchführt, wobei die Montagearterfassungseinrichtung (8) eine Montagearteingabeeinrichtung (9) aufweist, mittels der eine die jeweils gewählte Montageart (114) angebende Information eingebbar ist, wobei die Montagearteingabeeinrichtung (9) eine Abstandseingabeeinrichtung aufweist, mittels der wenigstens ein Abstandsparameter (102, 104; 26, 29, 31) eingebbar ist, aus dem wenigstens ein Abstand zwischen wenigstens einem Torantriebsbezugspunkt (68; 29, 31) der Torantriebsvorrichtung (6) und einem Torflügelbezugspunkt (90; 26) des anzutreibenden Torflügels bestimmbar ist,
**dass** die Steuereinrichtung (7) den wenigstens einen weiteren Steuer- oder Überwachungsparameter anhand der mittels der Montagearterfassungseinrichtung (8) erfassten Montageart und anhand der mittels der Torparametereingabeeinrichtung eingegebenen Torparametern bestimmt,
**dass** die Abstandseingabeeinrichtung
a) zum Eingeben eines ersten Abstandsparameters (29, 26) zum Bestimmen eines in einer Ebene senkrecht zur Torflügelschwenkachse gesehenen Abstands zwischen der Drehachse (26) und der Befestigungsanlenkung und
b) zum Eingeben eines zweiten Abstandsparameters (31, 26) zum Bestimmen eines in einer Ebene senkrecht zur Torflügelschwenkachse gesehenen Abstands zwischen der Drehachse (26) und der Torflügelanlenkung ausgebildet ist,
**dass** die Torparametererfassungseinrichtung eine Tormodellerfassungseinrichtung (116) zum Erfassen des Tormodells aufweist und/oder zum Eingeben der Torflügelmasse ausgebildet ist und
**dass** die Montagearterfassungseinrichtung (8) dazu ausgebildet ist, aus der erfassten Montageart und anhand der mittels der Torparametereingabeeinrichtung eingegebenen Torparametern
c) ein Geschwindigkeitsprofil (50, 52), welches die Abhängigkeit der Winkelgeschwindigkeit oder Torflügelgeschwindigkeit von der gerade aktuellen Verschwenkwinkelstellung des Torflügels bei gleicher Hubgeschwindigkeit an dem Drehtorantrieb (27) angibt, oder
d) ein Kraftprofil (50, 52), welches die Abhängigkeit der Kraft an einer Schließkante des Torflügels von der gerade aktuellen Verschwenkwinkelstellung des Torflügels bei gleicher Kraft am Motor des Drehtorantriebs (27) angibt,
zu ermitteln und der Steuereinrichtung (7) als Vorgabe für die Steuerung und Überwachung zu übermitteln.

2. Torantriebsvorrichtung (6) nach Anspruch 1,
**dadurch gekennzeichnet,**
**dass** die Montagearterfassungseinrichtung (8) eine Torflügelbeschlagserfassungseinrichtung aufweist, mittels der ein zum Verbinden des Torflügels mit einem Torantrieb der Torantriebserfassungseinrichtung einzusetzender Torbeschlag (74, 75, 76, 77) erfassbar ist.

3. Automatisch betreibbare Drehtoranlage (21) mit einem an Scharnieren (25) um eine Hochachse (26) im begrenzten Winkel schwenkbaren Drehtorflügel (23) und einer mit einem Drehtorantrieb (27) versehenen Torantriebsvorrichtung (6) nach einem der voranstehenden Ansprüche, wobei die Montagearterfassungseinrichtung (8) zur Erfassung der Art der Montage des Drehtorantriebs (27) an dem Drehtorflügel (23) ausgebildet ist.

## Claims

1. Gate drive device (6), which for driving a gate wing (5) can be mounted in a plurality of different types of mounting (114) relative to a gate wing guide (4) and can be connected to the gate wing (5), having a control device (7) for controlling and monitoring a gate drive movement,
wherein said gate drive device comprises a swing gate drive (27) for driving a swing gate wing (23) pivotally hinged at one of its vertical end portions about a pivot axis (26) for opening and closing within a movement angle less than 180° for pivoting back and forth, wherein a fastening articulation (29) is provided for pivotably and stationarily fastening the gate drive device (6) and a gate wing articulation (31) is provided for pivotable and stationary fastening to the gate wing (5), wherein the gate wing articulation (31) is movable relative to the fastening articulation (29) in a motor-driven manner for driving the gate wing (5),
wherein a gate parameter detection device is provided for detecting gate parameters characterizing the gate including the gate wing (3) to be driven,
wherein the control device (7) determines at least one further control or monitoring parameter by means of the gate parameters input by the gate parameter input device,
wherein the gate parameter detection device is adapted to input the gate wing length,
**characterized in**
**that** a mounting type detection device (8) is provided, by means of which the respectively selected mounting type (114) can be detected, and in that the control device (7) is designed in such a way that it carries out the control and/or monitoring as a function of the detected mounting type (114),
wherein the mounting type detection device (8) has a mounting type input device (9), by means of which information indicating the respectively selected mounting type (114) can be entered, the mounting type input device (9) having a distance input device, by means of which at least one distance parameter (102, 104; 26, 29, 31) can be entered, from which at least one distance between at least one gate drive reference point (68; 29, 31) of the gate drive device (6) and a gate wing reference point (90; 26) of the gate wing to be driven can be determined,
**that** the control device (7) determines the at least one further control or monitoring parameter on the basis of the mounting type detected by means of the mounting type detection device (8) and on the basis of the gate parameters entered by means of the gate parameter input device, that the distance input device is designed
a) for inputting a first distance parameter (29, 26) for determining a distance, seen in a plane perpendicular to the gate wing pivot axis, between the pivot axis (26) and the fastening articulation, and
b) for inputting a second distance parameter (31, 26) for determining a distance, seen in a plane perpendicular to the gate wing pivot axis, between the pivot axis (26) and the gate wing articulation,
**that** the gate parameter detection device has a gate model detection device (116) for detecting the gate model and/or is designed for inputting the gate wing mass, and
**that** the mounting type detection device (8) is designed so as to be able to determine, from the detected mounting type and on the basis of the gate parameters entered by means of the gate parameter input device,
c) a speed profile (50, 52) which indicates the dependence of the angular speed or gate wing speed on the current pivot angle position of the gate wing at the same lifting speed on the swing gate drive (27), or
d) a force profile (50, 52), which indicates the dependence of the force at a closing edge of the gate wing on the current pivot angle position of the gate wing at the same force at the motor of the swing gate drive (27), and to transmit it to the control device (7) as a default for the control and monitoring.

2. Gate drive device (6) according to claim 1, **characterized in that** the mounting type detection device (8) includes a gate wing fitting detection device, by means of which a gate fitting (74, 75, 76, 77) to be used for connecting the gate wing to a gate drive of the gate drive detection device can be detected.

3. Automatically operable swing gate installation (21) having a swing gate wing (23) which can be pivoted at a limited angle about a vertical axis (26) on hinges (25), and a gate drive device (6) which is provided with a swing gate drive (27) in accordance with one of the preceding claims, the mounting type detection device (8) being designed for detecting the type of mounting of the swing gate drive (27) on the swing gate wing (23).

## Revendications

1. Dispositif d'entraînement de porte (6) qui, pour l'entraînement d'un vantail de porte (5), peut être monté sur plusieurs types de montage différents (114) par rapport à un guidage de vantail de porte (4) et peut être relié au vantail de porte (5), avec un dispositif de commande (7) pour commander et surveiller un mouvement d'entraînement de porte,
ledit dispositif d'entraînement de porte comprenant un entraînement de porte pivotante (27) pour entraîner un vantail de porte pivotante (23) articulé de manière pivotante à l'une de ses parties d'extrémité verticales autour d'un axe de pivotement (26) pour ouvrir et fermer dans un angle de mouvement inférieur à 180° pour faire un mouvement alternatif,
dans lequel une articulation de fixation (29) est prévue pour fixer de manière pivotante et stationnaire le dispositif d'entraînement de porte (6) et une articulation de vantail de porte (31) est prévue pour fixer de manière pivotante et stationnaire au vantail de porte (5), l'articulation de vantail de porte (31) étant mobile par rapport à l'articulation de fixation (29), de manière à entraîner le vantail de porte (5), en étant entraînée par moteur,
dans lequel un dispositif de détection des paramètres de porte est prévu pour la détection des paramètres de porte qui caractérisent la porte comprenant le vantail de porte (3) à entraîner,
dans lequel le dispositif de commande (7) détermine au moins un autre paramètre de commande ou de surveillance au moyen des paramètres de porte entrés par le dispositif d'entrée de paramètre de porte,
dans lequel le dispositif de détection des paramètres de porte est adapté pour entrer la longueur du vantail de porte,
***caractérisé en ce***
**qu'**il est prévu un dispositif de détection de type de montage (8) au moyen duquel le type de montage (114) respectivement sélectionné peut être détecté, et en ce que le dispositif de commande (7) est conçu de telle sorte qu'il exécute la commande et/ou la surveillance en fonction du type de montage détecté (114), le dispositif de détection de type de montage (8) comportant un dispositif d'entrée de type de montage (9), par lequel des informations indiquant le type de montage (114) respectivement sélectionné peuvent être entrées, le dispositif d'entrée de type de montage (9) ayant un dispositif d'entrée de distance, au moyen duquel au moins un paramètre de distance (102, 104; 26, 29, 31) peut être entré, à partir duquel on peut déterminer au moins une distance entre au moins un point de référence d'entraînement de porte (68; 29, 31) du dispositif d'entraînement de porte (6) et un point de référence de vantail de porte (90; 26) du vantail de porte à entraîner,
en ce que le dispositif de commande (7) détermine l'au moins un autre paramètre de commande ou de surveillance sur la base du type de montage détecté au moyen du dispositif de détection de type de montage (8) et sur la base des paramètres de porte entrées par le dispositif d'entrée de paramètres de porte,
en ce que le dispositif d'entrée de distance est conçu pour
a) entrer un premier paramètre de distance (29, 26) pour déterminer une distance, vue dans un plan perpendiculaire à l'axe de pivotement du vantail de porte, entre l'axe de pivotement (26) et l'articulation de fixation, et
b) entrer un second paramètre de distance (31, 26) pour déterminer une distance, vue dans un plan perpendiculaire à l'axe de pivotement de vantail de porte, entre l'axe de pivotement (26) et l'articulation du vantail de porte,
en ce que le dispositif de détection de paramètre de porte comporte un dispositif de détection de modèle de porte (116) pour détecter le modèle de porte et/ou est conçu pour entrer la masse du vantail de porte,
en ce que le dispositif de détection de type de montage (8) est conçu de manière à pouvoir déterminer, à partir du type de montage détecté et sur la base des paramètres de porte entrés au moyen du dispositif d'entrée des paramètres de porte
c) un profil de vitesse (50, 52) qui indique la dépendance de la vitesse angulaire ou de la vitesse du vantail de porte sur la position angulaire de pivotement actuelle du vantail de porte à la même vitesse de levage sur l'entraînement de porte pivotante (27), ou
d) un profil de force (50, 52) qui indique la dépendance de la force au niveau d'un bord de fermeture du vantail de porte sur la position angulaire de pivotement actuelle du vantail de porte à la même force au moteur de l'entraînement de porte pivotante (27), et pour le transmettre au dispositif de commande (7) comme valeur de consigne pour la commande et la surveillance.

2. Dispositif d'entraînement de porte (6) selon la revendication 1, **caractérisé en ce que** le dispositif de détection de type de montage (8) comporte un dispositif de détection de ferrure de vantail de porte à l'aide duquel on peut détecter une ferrure de porte (74, 75, 76, 77) à utiliser pour relier le vantail de porte à un entraînement de porte du dispositif de détection de l'entraînement de porte.

3. Installation de porte pivotante (21) à commande automatique, comportant un vantail de porte pivotante (23) qui peut pivoter autour d'un axe vertical (26) sur charnières (25) sous un angle limité et un dispositif d'entraînement de porte (6) qui est pourvu d'un entraînement de porte pivotante (27) selon l'une des revendications précédentes, le dispositif de détection de type de montage (8) étant conçu pour détecter le type de montage de l'entraînement de porte pivotante (27) sur le vantail de porte pivotante (23).
